# FASCICULE DE BREVET EUROPEEN

(11) **EP 0 325 568 B1**
(45) Date de publication et mention de la délivrance du brevet: **19.05.1993**
(21) Numéro de dépôt: 89830022.3
(22) Date de dépôt: 23.01.1989
(51) Int. Cl.: A47C 23/06

(54) **Sommier avec douves à lames et chassis tubulaire**
Liegemöbelgestell mit Federlatten und rohrförmigem Rahmen
Mattress support comprising slats and a tubular frame

(30) Priorité: 21.01.1988 IT 931288
(43) Date de publication de la demande: 26.07.1989
(73) Titulaire: PERMAFLEX S.p.A., I-00060 Capena Roma (IT)
(72) Inventeur: Pofferi, Vittorio, I-00100 ROMA (IT)
(74) Mandataire: Mannucci, Gianfranco, Dott.-Ing.

(56) Documents cités:
- AT-B- 335 657
- DE-A- 3 033 599
- GB-A- 1 460 567

## Description

L'invention se rapporte à un sommier - qui actuellement a une grande diffusion - comprenant un châssis et une multiplicité de douves à lames, en bois ou autre matériau d'une élasticité limitée, engagées par leurs extrémités dans des canaux établis le long des côtés du châssis orthogonaux aux douves mêmes; les côtes du châssis avec les canaux sont constitués d'un profilé tubulaire, dans la partie longitudinale intérieure duquel est crée le canal en creux, c'est-à-dire replié en dedans, qui reçoit les extrémités des douves mêmes; les châssis de ces sommiers sont constitués d'éléments composites avec soudures et autre et dont le finissage est insuffisant et difficile. Le document GB-A-1.460.567 indique cet état de la technique.

Il est aussi généralement prévu - par exemple dans le document AT-B-335.657 - qu' un canal soit pourvu de joints ou garnitures, qui déterminent les sièges pour les dites extrémités des douves et qui isolent du contact direct les extrémités des douves et les bords du canal crée par le châssis.

Dans ces sommiers, la surface d'appui du matelas présente des vides contigus aux côtés parallèles aux douves; ces vides peuvent créer des obstacles pour une disposition .correcte du matelas sur la surface d'appui, aux extrémités du matelas même.

L'invention a pour but d'éviter les inconvénients susnommés et autres inconvénients des sommiers à douves actuellement connus et celui d'offrir aussi des avantages particuliers d'éfficacité et d'esthétique, qui résulteront évidents à la lecture du texte qui suit.

En substance le sommier selon l'invention est caractérisé par le fait que le châssis est constitué d'un profilé métallique tubulaire continu de section annulaire, courbé aux angles et avec la partie longitudinale intérieure en creux pour créer le canal continu le long des quatre côtés, sur deux côtés opposés duquel châssis sont engagées les extrémités des douves, alors que le long des deux autres côtés les canaux reçoivent des éléments de douves extrèmes, qui s'engagent aussi le long des courbures des angles contigus.

Un tel sommier peut comprendre des supports de jointure c'est-à-dire de garniture dans le canal, afin de créer des sièges pour les extrémités des douves. Selon l'invention, le sommier peut comprendre encore des éléments particuliers de support de jointure le long des courbures des angles ainsi qu' un profilé en créer un siège continu pour les éléments de douves extrèmes le long des courbures des angles et le long desdites côtés parallèles aux douves.

L'invention sera mieux comprise en suivant la description et le dessin ci-joint, qui montre une exemplification pratique et non limitative de l'invention même. Sur le dessin:la
Fig.1 montre une vue en plan; la
Fig.2 montre une section suivant II-II de la Fig.1; la
Fig.3 montre isolément une section de détail agrandie du profilé tubulaire du châssis; la
Fig.4 montre une section de détail agrandie suivant IV-IV de la Fig.1; la
Fig.5 montre une section de détail agrandie suivant V-V de la Fig.1; les
Figs.6, 7 et 8 montrent un support de jointure c'est-à-dire de garniture pour les extrémités des douves, respectivement dans une vue postérieure, dans une section suivant VII-VII de la Fig.6 et dans la vue selon la ligne VIII-VIII de la Fig.7; les
Figs.9 et 10 montrent un élément de jointure particulier pour les courbes, respectivement dans une vue extérieure et dans une section suivant X-X de la Fig.9; et la
Fig.11 montre en perspective une portion de profilé pour le canal des côtés de tête du châssis.

Comme il est illustré au dessin ci-joint, par 1 est génériquement indiqué le châssis, qui est typiquement constitué d'un profilé tubulaire 3 dont la forme globalement est à peu près ovale avec le grand diamètre vertical dans le positionnement d'utilisation du sommier et qui présente dans la partie longitudinale intérieure du châssis même, le long des quatre côtés du châssis, un creux 3A déterminant le long de tous les quatre côtés du châssis un canal 5 (voir particulièrement la Fig.3) d'une section pratiquement rectangulaire. Le châssis 1 constitue les grands côtés 1A qui sont perpendiculaires aux douves, les petits côtés 1B correspondants à la tête et au pied du lit et des courbes 1C en correspondance des angles. Le châssis est par conséquent constitué d'un seul profilé courbé qui est soudé aux extrémités par exemple en 1E (voir Fig.1) d'une façon pratiquement non visible. Le châssis est donc constitué d'un ensemble sans arêtes vives ni saillies, ce qui offre des avantages particuliers dans l'utilisation.

En correspondance des courbures 1C l'on prévoit des goussets 7 soudés le long du bord inférieur et formant support pour les pieds 9 d'appui. L'on peut prévoir aussi un pied intermédiaire 10 qui peut être appliqué à une poutre d'appui 12 de lierne, parallèle aux grands côtés 1A et engagée à peu près au milieu des petits côtés 1B.

Le long des côtés 1A du châssis, le canal 5 reçoit des supports de jointure c'est-à-dire de garniture génériquement désignés par 14 (voir aussi les Figs.6, 7 et 8) qui sont sertis dans le canal l'un à côté de l'autre. Chacun de ces supports de jointure présente un siège 14A longitudinal en forme de fente de section en U et des portions extrèmes 14B; les portions extrèmes 14B des supports de jointure 14 contigus sont placées l'une à côté de l'autre de façon à espacer entre eux les sièges 14A constitués par les successifs supports de jointure. De cette façon on réalise les sièges pour les extrémités des douves 16, qui sont ainsi engagées par leurs extrémités dans les canaux 5 des deux côtés 1A opposés, avec interposition d'une jointure représentée par les supports de jointure 14 pourvus des sièges 14A. De cette façon on obtient un accouplement entre le châssis et les douves à lames 16 qui donne toute assurance contre l'usure, contre le bruit et contre les frottements, étant donné que les supports de jointure peuvent être réalisés en résines synthétiques du genre autolubrifiant. Les portions extrèmes 14B des supports de jointure 14 permettent l'espacement d'une douve 16 de l'autre dans la mesure désirée.

En correspondance des courbures 1C, les respectives parties des canaux 5 reçoivent des éléments de support et de jointure particuliers désignés par 18 (voir aussi les Figs.9 et 10); ceux-ci présentent un canal 18A de section en U et une portion extrème 18B analogue à celles 14B à une de ses extrémités. Le long des côtés 1B, le canal 5 correspondant reçoit un profilé de jointure 20 en U, dont la section correspond à celle des sièges 14A et des canaux 18A. Les éléments 18 et 20 déterminent des sièges à canal le long des côtés 1B du châssis, afin de recevoir un élément de douve extrème 22 de dimensions appropriées et avec un profil courbé sur les deux angles contigus à son grand côté qui doit être reçu dans la jointure 20; les courbures de cet élément de douve 22 particulier épousent les courbures 1C du canal 5, dans la partie de raccord entre les côtés 1B et 1A. Les éléments de douves 22 complètent aux extrémités du châssis, le long des côtés 1B, la surface d'appui qui est constituée par les douves à lames 16 susmentionnées, en évitant des vides contigus aux petits côtés de tête du sommier. Aussi les éléments de douves extrèmes 22 sont réalisés de façon à ne pas présenter un contact direct avec le châssis, mais plutôt un contact interposé par effet des éléments de jointure angulaires courbés 18 et du profilé 20. Les éléments de douves 22 cachent aussi les goussets 7 et par conséquent les points d'application des pieds 9 qui se trouvent sous les éléments 22.

L'on obtient ainsi un sommier à douves qui présente une continuité du châssis avec des profils courbés sans arêtes vives, sans soudures et sans saillies, en obtenant une finition efficace et uniforme du raccord entre les douves et les sièges qui les reçoivent dans le châssis.

Il est entendu que le dessin ne montre qu'une exemplification donnée uniquement en tant que démonstration pratique de l'invention, pouvant celle-ci varier dans ses formes et ses dispositions, sans toutefois sortir du domaine de l'invention telle que revendiquée.

## Revendications

1. Un sommier avec un châssis et une multiplicité de douves à lames - en bois ou autre matériau d'une élasticité limitée - engagées par leurs extrémités dans des canaux établis le long des côtés (1A,1B) du châssis (1) orthogonaux aux douves mêmes, les côtés du châssis avec les canaux (5) étant constitués d'un profilé tubulaire (3), dans la partie longitudinale intérieure (3A) duquel est crée le canal en creux, c'est-à-dire replié en dedans, caractérisé par le fait que le châssis (1) est constitué d'un profilé métallique tubulaire continu (3) de section annulaire, courbé aux angles (1C) et avec la partie longitudinale intérieure (3C) en creux pour créer le canal continu (5) le long des quatre côtés, sur deux côtés opposés (1A) duquel châssis sont engagées les extrémités des douves, alors que le long des deux autres côtés (1B) les canaux reçoivent des éléments de douves extrèmes (22), qui s'engagent aussi le long des courbures (1C) des angles contigus.

2. Sommier suivant la revendication 1, comprenant des supports de jointure c'est-à-dire de garniture (14,18) dans le canal (5) afin de créer des sièges (14A) pour les extrémités des douves, caractérisé par le fait de comprendre encore des éléments particuliers (18) de support de jointure le long des courbures (1C) des angles ainsi que un profilé en U (20) le long des côtés (1B) parallèles aux douves (16), afin de créer un siège continu pour les éléments de douves extrèmes (22) le long des courbures (1C) des angles et le long desdites côtés (1B) parallèles aux douves.

## Patentansprüche

1. Liegerost mit einem Rahmen und einer Vielzahl von Latten aus Holz oder einem anderen Material mit begrenzter Elastizität, die mit ihren Enden in Kanälen aufgenommen sind, die entlang der zu den Latten rechtwinkligen Seiten (1A,1B) des Rahmens (1) vorgesehen sind, wobei die mit den Kanälen (5) versehenen Seiten des Rahmens von einem Rohrprofil (3) gebildet sind, in dessen innerer Längswand (3A) der Kanal als Einbuchtung, d.h. nach innen eingebogen, ausgebildet ist, dadurch **gekennzeichnet,** daß der Rahmen (1) von einem durchgehenden metallischen Rohrprofil (3) von ringförmigem Querschnitt gebildet ist, welches an den Ecken (1C) gekrümmt ist und dessen innere Längswand (3C) längs der vier Seiten zur Bildung des durchgehenden Kanals (5) eingebuchtet ist, wobei die Enden der Latten in zwei gegenüberliegende Seiten (1A) eingreifen, während längs der beiden anderen Seiten (1B) die Kanäle Endlamellen (22) aufnehmen, die auch längs der Krümmungen (1C) der anschließenden Ecken eingreifen.

2. Liegerost nach Anspruch 1, der Dichtungseinlagen (14,18) in dem Kanal (5) zur Bildung von Sitzen (14A) für die Enden der Latten aufweist, dadurch **gekennzeichnet,** daß er Zusatzelemente zur Halterung der Dichtung längs der Krümmungen (1C) der Ecken sowie ein U-Profil (20) längs der zu den Latten parallelen Seiten (1B) aufweist, um einen durchgehenden Sitz für die Endlattenelemente (22) längs der Krümmungen (1C) der Ecken und längs der zu den lattenparallelen Seiten (1B) zu schaffen.

## Claims

1. A mattress support comprising a frame and a number of slats made of wood or other material having limited resilience, the ends of the slats fitting into ducts formed along the sides (1A, 1B) of the frame (1) at right angles to the slats, the sides of the frames formed with the ducts (5) being made from a tubular section member (3) having an inner longitudinal part (3A) formed with the duct, which is hollow, i.e. inwardly folded, characterised in that the frame (1) comprises a continuous tubular metal section member (3) having an annular cross-section, curved at the corners (1C) and having a hollow inner longitudinal part (3C) for forming the continuous duct (5) along the four sides, the ends of the slats fitting into two opposite sides (1A) of the frame whereas along the other two sides (1B) the ducts receive end slat elements (22) which also fit along the contiguous corner curves (1C).

2. A mattress support according to claim 1, comprising joint, i.e. packing, holders (14, 18) in the duct (5) in order to provide seats (14A) for the ends of the slats, characterised in that it also comprises special joint holder elements (18) along the curves (1C) of the corners and a U-section member (20) along the sides (1B) parallel to the slats (16) to provide a continuous seat for the end slat elements (22) along the curves (1C) of the corners and along the said sides (1B) parallel to the slats.
